# DEMANDE DE BREVET EUROPEEN

(11) **EP 3 321 446 A1**
(43) Date de publication de la demande: **16.05.2018**
(21) Numéro de dépôt: 17196074.3
(22) Date de dépôt: 12.10.2017
(51) Int. Cl.: E04F 15/024, E04F 15/02

(54) **PLOT D'AIDE À LA POSE D'ÉLÉMENTS DE PLANCHER TELS QUE DES DALLES, SYSTÈME DE PLANCHER SURÉLEVÉ LE COMPRENANT ET PROCÉDÉ DE MISE EN OEUVRE DE CELUI-CI**

(30) Priorité: 14.10.2016 FR 1670605
(71) Demandeur: Wrobleski, Serge, 21120 Lux (FR)
(72) Inventeur: Wrobleski, Serge, 21120 Lux (FR)
(74) Mandataire: Cabinet Chaillot

(57) **Abrégé**

L'invention concerne un plot d'aide à la pose (1) d'éléments de plancher (2) comprenant : un socle stabilisateur (3) ayant une surface d'assise (3a) destinée à être appliquée sur le sol, et une surface de réception opposée (3b), une partie de réception femelle (30) étant formée dans la surface de réception (3b) ; et, un ensemble pion (4) réglable en hauteur positionné au-dessus du socle stabilisateur (3), l'ensemble pion (4) comprenant une partie mâle (40) destinée à être reçue dans la partie de réception femelle (30) et déplaçable par rapport à la partie femelle (30) dans la direction verticale ; caractérisé par le fait que l'ensemble pion (4) comprend en outre une partie temporaire (41) positionnée dans l'alignement vertical de la partie mâle (40), la partie temporaire (41) étant apte à s'effacer après la pose des éléments de plancher (2).

## Description

La présente invention concerne le domaine des planchers surélevés de type dallage, et porte en particulier sur un plot d'aide à la pose d'éléments de plancher de type dalles, sur un système de plancher surélevé le comprenant et sur un procédé de mise en oeuvre correspondant.

On entend par « élément de plancher », tout élément destiné à former une surface de sol, tel qu'une dalle en béton.

Il est connu de former un plancher surélevé à l'aide d'une pluralité de dalles modulaires disposées sur une pluralité de moyens de support. En particulier, chaque dalle, de forme carrée, est supportée au niveau de chacun de ses quatre coins par un moyen de support spécifique permettant par ailleurs un réglage en hauteur de la dalle. Les moyens de support réglables permettent ainsi d'assurer une bonne planéité des dalles immédiatement voisines et de manière plus générale de l'ensemble des dalles formant le plancher.

Chacun de ces moyens de support comporte généralement une semelle inférieure appliquée sur le sol et un plot de longueur réglable entre la semelle inférieure appliquée sur le sol et une tête supérieure venant en appui contre la face inférieure des dalles. Chaque angle de dalle repose sur un plot commun à différentes dalles voisines.

Avec de tels plots actuellement disponibles et offrant une surface d'appui uniquement au niveau des angles des dalles, le mode de pose sur plot nécessite l'emploi de dalles de résistance mécanique nettement plus élevée, et donc de plus grande épaisseur, que celle des dalles sur appuis uniformément répartis (sable, mortier, etc.).

La présente invention a pour but de proposer un plot d'aide à la pose permettant l'utilisation de dalles ayant une résistance mécanique notablement inférieure à celle actuellement requise pour satisfaire à la réglementation en vigueur concernant les revêtements de sol formés par des dalles posées sur plots.

Par ailleurs, il est à noter que les plots de support connus sont de nature différente de la nature des dalles et donc du plancher surélevé. En effet, ces plots sont le plus souvent en matière plastique ou métalliques, par exemple en fonte d'aluminium ou acier galvanisé, alors que les dalles sont en béton. Or, notamment au regard des normes de sécurité incendie, il pourrait être avantageux d'éviter l'utilisation de tels matériaux car les matériaux métalliques perdent leurs caractéristiques mécaniques à des températures bien plus faibles que le béton. Ces matériaux métalliques sont par ailleurs susceptibles d'engendrer des émanations gazeuses à partir d'un certain niveau de température.

Un autre objectif de la présente invention est donc de proposer un moyen d'aide à la pose constitué d'un matériau offrant une meilleure résistance à la température ou tenue au feu.

La présente invention vise ainsi à résoudre les inconvénients de l'état antérieur de la technique, en proposant un plot d'aide à la pose d'éléments de plancher, tels que des dalles, destiné à supporter lesdits éléments de plancher par rapport au sol lors de leur pose et à assurer la planéité d'un plancher formé par lesdits éléments de plancher, lequel plot comprend :
- un socle stabilisateur ayant une surface inférieure dite surface d'assise destinée à être appliquée sur le sol, et une surface supérieure opposée dite surface de réception, une partie de réception femelle débouchant sur la surface de réception ; et
- un ensemble pion réglable en hauteur positionné au-dessus du socle stabilisateur, l'ensemble pion comprenant une partie mâle destinée à être reçue dans la partie de réception femelle, s'étendant selon un axe vertical sensiblement perpendiculaire à la surface d'assise, de telle sorte que la partie mâle est déplaçable par rapport à la partie femelle dans la direction verticale avec une surface supérieure de la partie mâle sensiblement parallèle à la surface d'assise,
le plot d'aide à la pose étant caractérisé par le fait que l'ensemble pion comprend en outre une partie temporaire positionnée dans l'alignement vertical de la partie mâle, la partie temporaire étant apte à s'effacer après la pose des éléments de plancher, de telle sorte que, tant que la partie temporaire ne s'est pas effacée, la partie mâle reprend les efforts exercés par l'appui desdits éléments de plancher.

De préférence, la partie temporaire est une partie en matériau biodégradable, de préférence une membrane soluble apte à se dissoudre dans l'eau. Dans un tel cas, la partie temporaire est apte à disparaître, et disparaîtra après avoir été mise en contact avec de l'eau, soit par l'action d'une personne versant de l'eau sur les éléments de plancher, soit naturellement comme par exemple par de l'eau de pluie.

Selon la présente invention, on pourrait tout à fait envisager des parties temporaires de structure plus complexe, dont l'effacement serait en fait une diminution de la hauteur de la partie temporaire après un certain temps, comme par exemple des parties temporaires comprenant des systèmes mécaniques actionnables ou non à distance (type vérin, maintien en position de hauteur maximale par une butée mobile dont la rétractation autorise le passage à une position de plus petite hauteur, etc.).

Il est entendu que la partie temporaire selon la présente invention inclut de tels systèmes plus complexes, bien qu'une partie temporaire en matériau biodégradable soit particulièrement avantageuse du fait de sa simplicité de structure et d'utilisation.

Avantageusement, la partie temporaire est disposée sur la partie mâle.

Selon un premier mode de réalisation de l'invention, la partie de réception femelle est formée par un évidement cylindrique débouchant sensiblement au centre de la surface de réception du socle, la partie mâle comprenant un fût cylindrique creux taraudé engagé dans l'évidement, et un système vis-écrou ayant une vis dont la tige filetée est apte à être reçue à filetage dans le fût et positionnée de sorte que la tête de la vis forme la surface supérieure de la partie mâle, sur laquelle est disposée la partie temporaire, et un écrou en prise avec la tige filetée de la vis au-dessous de la tête de vis.

Selon un deuxième mode de réalisation de l'invention, la partie de réception femelle est formée par un évidement annulaire fileté intérieurement débouchant sensiblement au centre de la surface de réception du socle, la partie mâle comprenant un cylindre fileté extérieurement en prise avec la paroi intérieure filetée de l'évidement, le nombre de filets du cylindre étant supérieur au nombre de filets de l'évidement et la partie temporaire étant disposée sur la face d'extrémité dudit cylindre.

La partie temporaire peut en variante être disposée sous la partie mâle. Ce positionnement évite la déformation de la partie temporaire par la pression exercée par un élément de plancher, en particulier lors de la pose de dalles lourdes, et évite donc le risque de poinçonnement de cette partie.

Selon un troisième mode de réalisation de l'invention, la partie de réception femelle est formée par un évidement annulaire non traversant débouchant sensiblement au centre de la surface de réception du socle, la partie mâle comprenant un système vis-écrou ayant un écrou extérieur dimensionné et configuré pour être reçu dans l'évidement, et une vis intérieure coopérant avec l'écrou et positionnée de sorte que la tête de la vis forme la surface supérieure de la partie mâle, la partie temporaire étant disposée sur ladite surface supérieure de la partie mâle ou entre l'écrou extérieur et le fond de la partie de réception femelle.

Le plot peut comprendre en outre une partie de renfort formée sur le socle, autour de la partie femelle.

La présente invention a également pour objet un procédé de mise en oeuvre d'un plot d'aide à la pose d'éléments de plancher tel que défini ci-dessus, caractérisé par le fait que le procédé comprend :
- la pose du plot sur le sol à une position donnée, notamment à une position destinée à être en regard de chaque région de coin de l'élément de plancher, avec la surface d'assise du socle en contact avec le sol ;
- le réglage de la hauteur du plot par rapport au sol au moyen de l'ensemble pion ;
- la réalisation d'un nombre prédéterminé d'éléments porteurs, notamment à des positions destinées à être au-dessous de régions de coin de l'élément de plancher ; et
- la pose d'au moins un élément de plancher sur le plot, l'élément de plancher reposant à la fois sur la surface supérieure de l'ensemble pion et sur les éléments porteurs, de telle sorte qu'après que la partie temporaire s'est effacée, un espace est créé entre l'élément de plancher et le plot, l'élément de plancher reposant alors uniquement sur les éléments porteurs et le plot ne reprenant plus les efforts exercés par l'appui de l'élément de plancher.

Selon un mode de réalisation particulier, l'étape de réalisation d'un nombre prédéterminé d'éléments porteurs comprend le coulage d'au moins un plot de mortier sur la surface de réception du socle, de préférence quatre plots de mortier disposés aux quatre coins du socle dans le cas d'un socle carré, de sorte que le ou chaque plot de mortier s'étend entre la surface de réception du socle et le plan auquel appartient la surface supérieure de l'ensemble pion.

Selon un autre mode de réalisation particulier, l'étape de réalisation d'un nombre prédéterminé d'éléments porteurs comprend la réalisation d'un trou cylindrique dans le sol, notamment dans un sol stable incompressible, l'insertion d'une structure de retenue déformable, sous la forme d'un cylindre creux, dans le trou, de sorte que la structure de retenue déformable fait saillie au-dessus du sol jusqu'à une hauteur au moins égale à la hauteur du plot réglé, et le coulage de béton dans la structure de retenue déformable de manière à la remplir.

L'utilisation de structures de retenue déformables insérées dans le sol, plutôt que des éléments porteurs réalisés sur le socle du plot d'aide à la pose, permet de s'affranchir des étapes pour une pose hors gel. En effet, avec de tels éléments porteurs, il suffit d'avoir un sol stable incompressible.

De plus, de telles structures de retenue déformables permettent de réaliser le coulage de béton de manière aisée et propre.

De préférence, le procédé selon la présente invention peut également comprendre l'étape supplémentaire consistant à placer au sommet d'au moins certains éléments porteurs, de préférence tous les éléments porteurs, un moyen de rupture de capillarité, tel qu'un film, une membrane, une bande, en matière étanche. Ceci permet d'éviter les remontées capillaires susceptibles de conduire à une dégradation des éléments de plancher.

La présente invention a également pour objet un système de plancher de type dallage ou plancher chauffant comportant une pluralité de plots d'aide à la pose tels que définis ci-dessus, et une pluralité d'éléments de plancher de type dalles ou plaques, les plots d'aide à la pose étant mis en oeuvre selon le procédé tel que défini ci-dessus, de telle sorte que les dalles/plaques sont accolées les unes aux autres dans un plan horizontal et que, lors de la pose des dalles/plaques, les dalles/plaques reposent sur les ensembles pions des plots et sur les éléments porteurs, et après que les parties temporaires se sont effacées, les dalles/plaques reposent uniquement sur les éléments porteurs.

Grâce aux plots d'aide à la pose et aux éléments porteurs de la présente invention, des éléments de plancher de grande dimension peuvent être utilisés. En particulier, plus le nombre de plots d'aide à la pose et d'éléments porteurs mis en oeuvre est élevé, et plus la dimension des éléments de plancher peut être élevée.

Pour mieux illustrer l'objet de la présente invention, on va en décrire ci-après, à titre illustratif et non limitatif, des modes de réalisation préférés, avec référence aux dessins annexés.

Sur ces dessins :
- la Figure 1A est une vue en perspective d'un plot selon un premier mode de réalisation de la présente invention ;
- la Figure 1B est une vue en coupe verticale du plot de la Figure 1A ;
- la Figure 1C est une vue de dessus du plot de la Figure 1A ;
- la Figure 2A est une vue en perspective éclatée d'un plot selon un deuxième mode de réalisation de l'invention ;
- la Figure 2B est une vue en coupe verticale du plot de la Figure 2A ;
- la Figure 2C est une vue en perspective éclatée d'un plot selon une variante du deuxième mode de réalisation ;
- la Figure 3A est une vue en perspective éclatée d'un plot selon un troisième mode de réalisation de l'invention ;
- la Figure 3B est une vue en perspective assemblée du plot de la Figure 3A ;
- la Figure 4 est une vue en perspective d'un système de plancher surélevé de type dallage selon la présente invention formé par des dalles posées sur des plots de la présente invention, mis en oeuvre selon un procédé particulier ;
- la Figure 5 est une vue de dessus de la Figure 4 ; et
- la Figure 6 est une vue en perspective d'un autre système de plancher surélevé de type plancher chauffant selon la présente invention formé par des plaques posées sur des plots de la présente invention ; et
- La Figure 7 est une vue en perspective d'un système de plancher surélevé de type dallage selon la présente invention formé par des dalles posées sur des plots de la présente invention, mis en oeuvre selon un autre procédé particulier.

Si l'on se réfère aux Figures 1A à 3B, on peut voir que l'on y a représenté un plot d'aide à la pose 1, 1', 1" d'éléments de plancher 2 selon la présente invention, lequel est destiné à supporter des éléments de plancher 2 par rapport au sol lors de leur pose.

Le plot d'aide à la pose 1, 1', 1" selon la présente invention comprend un socle stabilisateur 3, 3', 3" destiné à être posé sur le sol, et un ensemble pion 4, 4', 4" destiné à permettre le réglage de la hauteur du plot 1, 1', 1" et à reprendre les efforts exercés par l'appui des éléments de plancher 2 (représentés sur les Figures 4 à 7) lors de leur pose. Le socle stabilisateur 3, 3', 3" comprend une partie de réception femelle 30, 30', 30" destinée à recevoir l'ensemble pion 4, 4', 4" et une partie de renfort 31, 31', 31" destinée à renforcer le plot 1, 1', 1". L'ensemble pion 4, 4', 4" comprend une partie mâle 40, 40', 40" dimensionnée et configurée pour coopérer avec la partie femelle 30, 30', 30", et une partie temporaire 41, 41', 41" destinée à disparaître après la pose des éléments de plancher 2.

Le socle 3, 3', 3" est réalisé, de préférence, en béton.

Le socle 3, 3', 3" a une forme polygonale, de préférence carrée. Dans les modes de réalisation préférés représentés sur les Figures, le socle 3, 3', 3" se présente sous la forme d'un pavé droit ayant quatre faces latérales rectangulaires et deux faces carrées 3a, 3b. Les faces latérales peuvent être légèrement inclinées vers l'intérieur du socle 3, 3', 3", de sorte que la surface de la face carrée inférieure 3a est légèrement supérieure à la surface de la face carrée supérieure 3b. La face carrée inférieure 3a est appelée surface d'assise et est destinée à être appliquée sur le sol. La face carrée supérieure 3b est appelée surface de réception.

Une partie de réception femelle 30, 30', 30" sous la forme d'un évidement est formée au centre du socle 3, 3', 3". Cette partie femelle 30, 30', 30" débouche au moins sur la face supérieure 3b du socle 3, 3', 3", en particulier également à hauteur du sommet de la partie de renfort 31, 31', 31", et s'étend perpendiculairement à la surface d'assise 3a.

Si l'on se réfère plus particulièrement aux Figures 1A à 1C, on peut voir qu'il y est représenté un plot d'aide à la pose 1 selon un premier mode de réalisation de l'invention.

La partie femelle 30 est formé par un évidement cylindrique qui s'étend sur toute la hauteur du socle 3, c'est-à-dire qu'il débouche également sur la surface d'assise 3a. Cette partie femelle 30 reçoit et supporte l'ensemble pion 4.

L'ensemble pion 4 comprend une partie mâle 40 et une partie temporaire 41 disposée sur la partie mâle 40.

La partie mâle 40 comprend un fût cylindrique 40a creux taraudé engagé dans la partie femelle 30, et un système vis-écrou. Le fût cylindrique creux taraudé 40a est reçu dans l'évidement 30 au centre du socle 3, de sorte qu'il s'étend perpendiculairement à la surface d'assise 3a.

Le diamètre du fût 40a est sensiblement égal à celui de l'évidement 30 du socle 3, et le fût 40a est rendu solidaire du socle 3 par tout moyen approprié. La longueur du fût 40a est supérieure à la longueur de l'évidement 30, de telle sorte que le fût 40a fait saillie au-dessus de la surface de réception 3b du socle 3.

Le système vis-écrou est reçu en partie dans le fût 40a et fait saillie au-dessus de celui-ci.

Le système vis-écrou comprend une vis 40b et un écrou 40c. La vis 40b est formée par une tige filetée portant une tête plate à l'une de ses extrémités. La tige filetée à un diamètre sensiblement égal au diamètre interne du fût 40a, de sorte que le filetage externe de la tige et le filetage interne du fût 40a sont en prise l'un avec l'autre. Ainsi, par rotation de la vis 40b par rapport au fût 40a, la tige filetée est apte à effectuer un mouvement de translation et de rotation par rapport au fût 40a. La tête plate est en forme de disque et se situe à l'extrémité supérieure de la tige filetée. La tête plate possède des faces inférieure et supérieure circulaires s'étendant dans des plans sensiblement parallèles à la surface d'assise 3a du socle 3. La face supérieure constitue la surface dite d'appui du plot 1.

Le déplacement de la vis 40b par rapport au fût 40a, et donc la hauteur du plot 1, est réglable au moyen de l'écrou 40c.

L'écrou 40c est solidaire de la tige filetée, sous la tête plate. Ainsi, une simple rotation de l'écrou 40c dans un sens ou dans l'autre permet de déplacer verticalement la partie mâle 40 et donc d'augmenter ou de diminuer la hauteur du plot 1.

Le fût 40a et le système vis-écrou 40b, 40c sont réalisés, de préférence, en un matériau métallique ou plastique.

La partie temporaire 41 est montée au sommet du plot 1. En particulier, la partie temporaire 41 repose sur la surface d'appui de la partie mâle 40. La partie temporaire 41 est constituée, de préférence, par un joint ou une membrane en matière biodégradable. Le joint ou la membrane se présente sous la forme d'un disque dont le diamètre est égal au diamètre de ladite surface d'appui de la partie mâle 40. Le matériau de la partie temporaire 41 est, de préférence, un matériau soluble dans l'eau.

Par exemple, le matériau biodégradable sera de l'amidon, ou un polymère soluble dans l'eau.

Le plot 1 comporte enfin des éléments de renfort 31, réalisés en béton, et formés d'un seul tenant avec le socle 3 en béton.

Dans le mode de réalisation représenté sur les Figures 1A à 1C, le plot 1 comporte quatre éléments de renfort 31 sous forme de nervures radiales positionnées sur la surface de réception 3b du socle 3. Chacun des éléments de renfort 31 s'étend radialement à partir du centre du socle 3, autour de la partie femelle 30, et jusqu'à une région voisine du bord du socle 3. Chaque élément de renfort 31 forme un angle droit avec les éléments de renforts 31 adjacents à celui-ci. Ainsi, les éléments de renfort 31 définissent une croix qui découpe le socle 3 en quatre zones de mêmes dimensions. Chaque élément de renfort 31 a une forme sensiblement de trapèze rectangle en coupe longitudinale. La hauteur de chaque élément de renfort 31 est sensiblement égale à la hauteur du fût 40a.

A titre d'exemple, pour un plot 1 ayant un socle 3 de section carrée dont les côtés ont une longueur de 250 mm, la hauteur du socle 3 est de 35 mm, la largeur des éléments de renfort 31 est de 25 mm, la distance entre le bord externe des éléments de renfort 31 et le bord du socle 3 est de 20 mm, le fût 40a fait saillie au-dessus de la surface de réception 3b du socle 3 sur une longueur de 28 mm, et la partie temporaire 41 et la tête plate de la vis 40b ont un diamètre de 40 mm.

Un plot 1 avec de telles dimensions permet une pose d'éléments de plancher 2 à au moins environ 8 cm au-dessus du sol sur lequel est posé le plot 1.

Le plot d'aide à la pose 1 tel que décrit ci-dessus permet de supporter des éléments de plancher 2 par rapport au sol lors de leur pose et d'assurer la planéité d'un plancher formé par ces éléments de plancher 2 par le réglage de la hauteur du plot 1.

Si l'on se réfère maintenant aux Figures 2A et 2B, on peut voir qu'il y est représenté un plot d'aide à la pose 1' selon un deuxième mode de réalisation de l'invention.

Comme dans le premier mode de réalisation, la partie de réception femelle 30' est formée par un évidement traversant réalisé sensiblement au centre de la surface de réception 3b du socle 3'. Contrairement au premier mode de réalisation, l'évidement 30' est fileté intérieurement.

L'ensemble pion 4' comprend une partie mâle 40' en prise avec la partie femelle 30' et une partie temporaire 41'. La partie temporaire 41', semblable à celle décrite dans le premier mode de réalisation, est représentée disposée au-dessus de la partie mâle 40'.

La partie mâle 40' est de structure simple et comprend une seule pièce, à savoir un cylindre fileté extérieurement au moins sur sa portion inférieure. Les filetages externes du cylindre 40' viennent en prise avec la paroi intérieure filetée de l'évidement annulaire 30'. Le nombre de filets du cylindre 40' est supérieur au nombre de filets de l'évidement 30', de telle sorte que la longueur du cylindre 40' est supérieure à celle de l'évidement 30'. Au moins une encoche verticale 40'c, dans l'exemple représenté quatre encoches 40'c, est prévu sur la face latérale de la partie mâle 40', dans sa partie supérieure non filetée. La ou chaque encoche 40'c permet à l'utilisateur d'introduire un outil, tel qu'un fer plat ou une pointe de tournevis, pour lui permettre de faire tourner la partie mâle 40' et donc de déplacer en hauteur l'ensemble pion 4'.

Dans ce deuxième mode de réalisation, La partie de renfort 31' se présente sous la forme d'une auréole formée autour de la partie femelle 30' et faisant saillie au-dessus de la surface de réception 3b du socle 3'.

Comme on peut mieux le voir sur la Figure 2B, la partie temporaire 41' présente en son centre une petite saillie cylindrique 41'a s'étendant vers le bas et reçue dans un trou correspondant 40'a prévue sur la face supérieure de la partie mâle 40', de telle sorte que la partie temporaire 41' est maintenue en position sur la partie mâle 40' en cours de l'utilisation.

Si l'on se réfère en outre à la Figure 2C, on peut voir que la coopération saillie 41'a sur partie temporaire 41/trou 40'a dans partie mâle 40' peut être remplacée par une coopération de quatre saillies 40'b s'étendant vers le haut à partir de la face supérieure de la partie mâle 40' et de quatre fentes 41'b prévues dans la partie temporaire 41', dimensionnées et positionnées pour que chaque saillie 40'b s'étende à travers une fente 41'b correspondante lorsque la partie temporaire 41' est appliquée sur la partie mâle 40'.

A titre d'exemple, pour un plot l' ayant un socle 3' de section carrée dont les côtés ont une longueur de 500 mm, la hauteur du socle 3' est de 60 mm dans la partie ne comprenant pas la partie de renfort 31', et de 100 mm entre la surface d'assise 3a et la face supérieure de la partie de renfort 31', la largeur de la partie de renfort 31' est de 80 mm, la distance entre le bord externe de la partie de renfort 31' et le bord du socle 3' est de 90 mm, la partie temporaire 41' et le cylindre 40' de la partie mâle et l'évidement 30' de la partie femelle ont un diamètre d'environ 160 mm.

Si l'on se réfère maintenant aux Figures 3A et 3B, on peut voir qu'il y est représenté un plot d'aide à la pose 1" selon un troisième mode de réalisation de l'invention.

Comme dans le deuxième mode de réalisation, la partie de réception femelle 30" est formée par un évidement annulaire réalisé sensiblement au centre de la surface de réception 3b du socle 3" et en particulier défini par les extrémités de quatre parties de renfort 31" qui font partie du socle 3". Contrairement au deuxième mode de réalisation, l'évidement 30" s'étend uniquement sur une partie de la hauteur du socle 3" et il n'est pas fileté intérieurement. Un trou traversant 30"a s'étend entre le fond de l'évidement 30" et la surface d'assise 3a.

L'ensemble pion 4" comprend une partie mâle 40" en prise avec la partie femelle 30" et une partie temporaire 41".

La partie temporaire 41", semblable à celle décrite dans le premier mode de réalisation, est de préférence disposée au-dessous de la partie mâle 40", à savoir entre le fond de la partie femelle 30" et la face inférieure de la partie mâle 40".

La partie mâle 40" comprend un système vis-écrou ayant un écrou extérieur 40a" dimensionné et configuré pour être reçu et fixé dans l'évidement 30", et une vis intérieure 40b" coopérant avec l'écrou 40a" et positionnée de sorte que la tête de la vis 40b" forme la surface supérieure de la partie mâle 40".

Dans ce troisième mode de réalisation, la partie de renfort 31" comprend quatre éléments de renforts radiaux à 90 degrés les uns des autres, définissant ici chacun une partie de la surface de réception 3b et ainsi délimitant la partie femelle 30".

Trois modes de réalisation ont été représentés pour les parties mâle et femelle. Cependant, d'autres modes de réalisation dans lesquels une partie mâle est dimensionnée et configurée pour être reçue et supportée dans une partie femelle, de telle sorte que la partie mâle est mobile verticalement par rapport à la partie femelle, peuvent être envisagés.

De la même manière, trois modes de réalisations ont été représentés pour la partie de renfort du socle, cependant d'autres modes de réalisation peuvent être envisagés et adaptés dans le cas de socles n'ayant pas une section transversale carrée.

Si l'on se réfère maintenant aux Figures 4 à 7, on peut voir que le plot 1, 1', 1" permet la pose d'éléments de planchers 2 tels que des dalles, notamment pour la réalisation d'une terrasse.

Comme on peut le voir, la réalisation d'un plancher en dalles 2 comprend au moins quatre étapes, à savoir une première étape de pose des plots d'aide à la pose 1, 1', 1", une deuxième étape de réglage de la hauteur des plots 1, 1', 1", une troisième étape de réalisations d'éléments porteurs 6 et une quatrième étape de pose des dalles 2.

Le plot 1, 1', 1" possède un socle 3, 3', 3" en béton, de telle sorte qu'il est approprié pour une utilisation sur du gazon, du gravier et d'autres surfaces de sol non dures. Ainsi, l'étape de pose du plot 1, 1', 1" consiste à appliquer la surface d'assise 3a du socle 3, 3', 3" sur une surface de sol souhaitée.

En effet, la mise en oeuvre du plot 1, 1', 1" selon la présente invention n'implique pas obligatoirement de décaisser le terrain, de poser un lit de gravier, de le compacter puis de couler une dalle de béton.

Pour la réalisation d'un plancher de dalles carrées 2, la pose des plots 1, 1', 1" comprend également leur pose à des positions définies. Comme représenté sur les Figures 4 et 5, le positionnement des plots 1, 1', 1" peut être réalisé de la manière suivante : un pavage carré est réalisé, chaque carré du pavage ayant une surface égale à la surface des dalles 2 à supporter, et les plots d'aide à la pose 1, 1', 1" sont placés dans le pavage de telle sorte que la distance entre le centre de deux plots 1, 1', 1" voisins situés le long de carrés adjacents dans le pavage correspondant à la largeur d'une dalle 2. Selon le type de sol sur lequel les plots 1, 1', 1" sont posés, le plot 1, 1', 1" est soit simplement posé, soit claveté ou scellé au sol.

Une fois les plots 1, 1', 1" positionnés et si besoin fixés sur le sol, aux positions appropriées, la hauteur de chaque plot 1, 1', 1" est réglée pour compenser les éventuelles irrégularités du sol.

Des outils classiques sont utilisés pour le réglage de la hauteur, tel qu'un cordeau, une règle, etc., pour modifier la hauteur d'un plot 1, 1', 1" par déplacement de la partie mâle 40, 40', 40" par rapport à la partie femelle 30, 30', 30".

Une fois les plots d'aide à la pose 1, 1', 1" réglés, un nombre donné d'éléments porteurs 6 sont réalisés.

Selon un premier mode de réalisation du procédé de mise en oeuvre des plots d'aide à la pose 1, 1', 1", la réalisation des éléments porteurs 6 comprend le coulage de mortier sur la surface de réception 3b du socle 3, 3', 3", de préférence quatre plots de mortier 6 dans les quatre zones délimitées par les éléments de renfort 31, 31", ou dans les quatre régions de coin du plot dans le cas de parties de renfort 31' en forme d'auréole, de manière à former quatre plots de mortier porteurs 6 dont la face supérieure est, après affaissement du mortier, à la même hauteur que la face supérieure de l'ensemble pion 4, 4', 4" du plot 1, 1', 1".

Selon un deuxième mode de réalisation du procédé de mise en oeuvre des plots d'aide à la pose 1, 1', 1", tel que représenté sur la Figure 7, la réalisation des éléments porteurs 6 comprend la réalisation d'un trou cylindrique dans le sol, de préférence dans un sol stable incompressible, l'insertion d'une structure de retenue déformable 60, sous la forme d'un cylindre creux, dans le trou, de sorte que la structure de retenue déformable 60 fait saillie au-dessus du sol jusqu'à une hauteur au moins égale à la hauteur du plot 1, 1', 1" réglé, et le coulage de béton dans la structure de retenue déformable 60 de manière à la remplir.

Les trous dans le sol peuvent être réalisés à l'aide d'une tarière ou de tout outil approprié.

Les trous sont réalisés en des positions permettant un support optimal des éléments de plancher 2, notamment en des positions destinées à venir en regard des régions de coin des éléments de plancher 2 posés.

La structure de retenue déformable 60 est réalisée notamment en matière plastique et permet de contenir et retenir le béton coulé dans celle-ci, et de s'affaisser en même temps que l'affaissement du béton qu'elle contient.

Après la réalisation des éléments porteurs 6, il est avantageux de placer au sommet de chacun d'eux des moyens de rupture de capillarité, également appelé anti-humidité, par exemple sous la forme de morceaux 7 de film en matériau étanche, comme par exemple en matière plastiques. Ces morceaux de film 7 empêcheront les remontées capillaires qui sinon pourraient conduire par exemple à l'apparition de taches d'eau sur les éléments de plancher 2.

Enfin, les dalles 2 sont posées sur les plots 1, 1', 1", de telle sorte que chacun des coins ou régions de coin de la dalle 2 repose sur l'ensemble pion 4, 4', 4" des plots d'aide à la pose 1, 1', 1" positionnés au-dessous de la dalle 2. L'installation des dalles 2 permet aux éléments porteurs 6 qui ont été réalisés dans l'étape précédente de durcir en ayant la hauteur souhaitée.

Avec un tel agencement, chaque plot d'aide à la pose 1, 1', 1" supporte le coin ou la région de coin de plusieurs dalles 2 adjacentes au moment de leur pose et reprend les efforts exercés par l'appui de ces dalles 2.

Après quelques temps, la partie temporaire 41, 41', 41" disparaît, notamment par dissolution à l'eau. Un espace est alors créé entre la face inférieure de chaque dalle 2 et la face supérieure de l'ensemble pion 4, 4', 4" de chaque plot 1, 1', 1". Le poids des dalles 2 est alors repris par les éléments porteurs 6 qui supportent les régions de coin de chaque dalle 2. L'ensemble pion 4, 4', 4" des plots 1, 1', 1" devenant alors non porteur.

Comme on peut le voir sur la Figure 6, les plots d'aide à la pose 1, 1', 1" peuvent également être utilisés pour la pose de plaques de plancher 2, telles que des plaques de plancher chauffant. Le procédé de pose comprend les mêmes étapes que pour la pose de dalles 2, seul le positionnement des plots d'aide à la pose 1, 1', 1" étant adapté aux dimensions de la plaque 2. En effet, dans ce cas, les plots 1, 1', 1" sont positionnés de telle sorte que chaque plaque 2 est supportée par un plot 1, 1', 1" au niveau de chacun de ses coins et par un plot central 1, 1', 1" au centre de celle-ci.

Les plots d'aide à la pose 1, 1', 1" et les éléments de planchers 2 supportés par ces plots 1, 1', 1" forment un système de plancher. Dans un tel système de plancher, les plots 1, 1', 1" comprennent un socle 3, 3', 3" en béton, de telle sorte qu'il n'est plus nécessaire de poser les plots 1, 1', 1" sur une dalle en béton, permettant ainsi une réalisation plus rapide du système de plancher. De plus, les efforts dus à l'appui des éléments de plancher 2 sont répartis et repris par des éléments porteurs en mortier/béton 6 positionnés au-dessous de régions de coin et éventuellement centrale des éléments de plancher 2, et non seulement au niveau des angles. Ainsi, le système de plancher peut comprendre des éléments de plancher 2 de moindre épaisseur par rapport à un support sur des plots positionnés seulement au niveau des angles des éléments de plancher 2.

On souligne ici que la présence d'un évidement ou trou débouchant également dans la surface d'assise 3b du socle 3 permet d'éviter que de l'eau ne reste prisonnière d'un plot, ce qui pourrait poser des difficultés dans le cas où elle gèlerait.

## Revendications

1. - Plot d'aide à la pose (1, 1', 1") d'éléments de plancher (2), tels que des dalles, destiné à supporter lesdits éléments de plancher (2) par rapport au sol lors de leur pose et à assurer la planéité d'un plancher formé par lesdits éléments de plancher (2), lequel plot (1, 1', 1") comprend :
- un socle stabilisateur (3, 3', 3") ayant une surface inférieure dite surface d'assise (3a) destinée à être appliquée sur le sol, et une surface supérieure opposée dite surface de réception (3b), une partie de réception femelle (30, 30', 30") débouchant sur la surface de réception (3b) ; et
- un ensemble pion (4, 4', 4") réglable en hauteur positionné au-dessus du socle stabilisateur (3, 3', 3"), l'ensemble pion (4, 4', 4") comprenant une partie mâle (40, 40', 40") destinée à être reçue dans la partie de réception femelle (30, 30', 30"), s'étendant selon un axe vertical sensiblement perpendiculaire à la surface d'assise (3a), de telle sorte que la partie mâle (40, 40', 40") est déplaçable par rapport à la partie femelle (30, 30', 30") dans la direction verticale avec une surface supérieure de la partie mâle (40, 40', 40") sensiblement parallèle à la surface d'assise (3a),
le plot d'aide à la pose (1, 1', 1") étant **caractérisé par le fait que** l'ensemble pion (4, 4', 4") comprend en outre une partie temporaire (41, 41', 41") positionnée dans l'alignement vertical de la partie mâle (40, 40', 40"), la partie temporaire (41, 41', 41") étant apte à s'effacer après la pose des éléments de plancher (2), de telle sorte que, tant que la partie temporaire (41, 41', 41") ne s'est pas effacée, la partie mâle (40, 40', 40") reprend les efforts exercés par l'appui desdits éléments de plancher (2).

2. - Plot d'aide à la pose (1, 1', 1") d'éléments de plancher (2) selon la revendication 1, **caractérisé par le fait que** la partie temporaire (41, 41', 41") est une partie en matériau biodégradable, de préférence une membrane soluble apte à se dissoudre dans l'eau.

3. - Plot d'aide à la pose (1") d'éléments de plancher (2) selon l'une des revendications 1 et 2, **caractérisé par le fait que** la partie temporaire (41") est disposée sur la partie mâle (40").

4. - Plot d'aide à la pose (1) d'éléments de plancher (2) selon la revendication 3, **caractérisé par le fait que** la partie de réception femelle (30) est formée par un évidement cylindrique débouchant sensiblement au centre de la surface de réception (3b) du socle (3), la partie mâle (40) comprenant un fût cylindrique creux taraudé (40a) engagé dans l'évidement (30), et un système vis-écrou (40b, 40c) ayant une vis (40b) dont la tige filetée est apte à être reçue à filetage dans le fût (40a) et positionnée de sorte que la tête de la vis (40b) forme la surface supérieure de la partie mâle (40), sur laquelle est disposée la partie temporaire (41), et un écrou (40c) en prise avec la tige filetée de la vis (40b) au-dessous de la tête de vis.

5. - Plot d'aide à la pose (1') d'éléments de plancher (2) selon la revendication 3, **caractérisé par le fait que** la partie de réception femelle (30') est formée par un évidement annulaire fileté intérieurement débouchant sensiblement au centre de la surface de réception (3b) du socle (3'), la partie mâle (40') comprenant un cylindre fileté extérieurement en prise avec la paroi intérieure filetée de l'évidement (30'), le nombre de filets du cylindre (40') étant supérieur au nombre de filets de l'évidement (30') et la partie temporaire (41) étant disposée sur la face d'extrémité supérieur dudit cylindre.

6. - Plot d'aide à la pose (1, 1') d'éléments de plancher (2) selon l'une des revendications 1 et 2, **caractérisé par le fait que** la partie temporaire (41, 41') est disposée sous la partie mâle (40, 40').

7. - Plot d'aide à la pose (1") d'éléments de plancher (2) selon la revendication 3 ou 6, **caractérisé par le fait que** la partie de réception femelle (30") est formée par un évidement annulaire non traversant débouchant sensiblement au centre de la surface de réception (3b) du socle (3"), la partie mâle (40") comprenant un système vis-écrou ayant un écrou extérieur (40a") dimensionné et configuré pour être reçu dans l'évidement (30"), et une vis intérieure (40b") coopérant avec l'écrou (40a") et positionnée de sorte que la tête de la vis (40b") forme la surface supérieure de la partie mâle (40"), la partie temporaire (41") étant disposée sur ladite surface supérieure de la partie mâle (40") ou entre l'écrou extérieur (40a") et le fond de la partie de réception femelle (30").

8. - Plot d'aide à la pose (1, 1', 1") d'éléments de plancher (2) selon l'une des revendications 1 à 6, **caractérisé par le fait que** le plot (1, 1', 1") comprend en outre une partie de renfort (31, 31', 31") formée sur le socle (3, 3', 3"), autour de la partie femelle (30, 30', 30").

9. - Procédé de mise en oeuvre d'un plot d'aide à la pose (1, 1', 1") d'éléments de plancher (2) tel que défini à l'une des revendications 1 à 8, **caractérisé par le fait que** le procédé comprend :
- la pose du plot (1, 1', 1") sur le sol à une position donnée, notamment à une position destinée à être en regard de chaque région de coin de l'élément de plancher (2), avec la surface d'assise (3a) du socle (3, 3', 3") en contact avec le sol ;
- le réglage de la hauteur du plot (1, 1', 1") par rapport au sol au moyen de l'ensemble pion (4, 4', 4") ;
- la réalisation d'un nombre prédéterminé d'éléments porteurs (6), notamment à des positions destinées à être au-dessous de régions de coin de l'élément de plancher (2) ; et
- la pose d'au moins un élément de plancher (2) sur le plot (1, 1', 1"), l'élément de plancher (2) reposant à la fois sur la surface supérieure de l'ensemble pion (4, 4', 4") et sur les éléments porteurs (6), de telle sorte qu'après que la partie temporaire (41, 41', 41") s'est effacée, un espace est créé entre l'élément de plancher (2) et le plot (1, 1', 1"), l'élément de plancher (2) reposant alors uniquement sur les éléments porteurs (6) et le plot (1, 1', 1") ne reprenant plus les efforts exercés par l'appui de l'élément de plancher (2).

10. - Procédé selon la revendication 9, **caractérisé par le fait que** l'étape de réalisation d'un nombre prédéterminé d'éléments porteurs (6) comprend le coulage d'au moins un plot de mortier sur la surface de réception du socle (3, 3', 3"), de préférence quatre plots de mortier (6) disposés aux quatre coins du socle (3, 3', 3") dans le cas d'un socle carré, de sorte que le ou chaque plot de mortier (6) s'étend entre la surface de réception (3b) du socle et le plan auquel appartient la surface supérieure de l'ensemble pion (4, 4', 4").

11. - Procédé selon la revendication 9, **caractérisé par le fait que** l'étape de réalisation d'un nombre prédéterminé d'éléments porteurs (6) comprend la réalisation d'un trou cylindrique dans le sol, notamment dans un sol stable incompressible, l'insertion d'une structure de retenue déformable (60), sous la forme d'un cylindre creux, dans le trou, de sorte que la structure de retenue déformable (60) fait saillie au-dessus du sol jusqu'à une hauteur au moins égale à la hauteur du plot (1, 1', 1") réglé, et le coulage de béton dans la structure de retenue déformable (60) de manière à la remplir.

12. - Procédé selon l'une des revendications 9 à 11, **caractérisé par le fait qu'**il comprend l'étape supplémentaire consistant à placer au sommet d'au moins certains éléments porteurs (6), de préférence tous les éléments porteurs (6), un moyen de rupture de capillarité, tel qu'un film, une membrane, une bande, en matière étanche.

13. - Système de plancher de type dallage ou plancher chauffant comportant une pluralité de plots d'aide à la pose (1, 1', 1") tels que définis à l'une des revendications 1 à 8, et une pluralité d'éléments de plancher (2) de type dalles ou plaques, les plots d'aide à la pose (1, 1', 1") étant mis en oeuvre selon le procédé tel que défini à l'une des revendications 9 à 12, de telle sorte que les dalles/plaques (2) sont accolées les unes aux autres dans un plan horizontal et que, lors de la pose des dalles/plaques (2), les dalles/plaques (2) reposent sur les ensembles pions (4, 4', 4") des plots (1, 1', 1") et sur les éléments porteurs (6), et après que les parties temporaires (41, 41', 41") se sont effacées, les dalles/plaques (2) reposent uniquement sur les éléments porteurs (6).
